# EUROPÄISCHE PATENTSCHRIFT

(11) **EP 0 997 860 B1**
(45) Veröffentlichungstag und Bekanntmachung des Hinweises auf die Patenterteilung: **23.01.2002**
(21) Anmeldenummer: 99120851.3
(22) Anmeldetag: 26.10.1999
(51) Int. Cl.: G08G 1/095, G09F 17/00

(54) **Signalfahne und Signalsystem für den Motorrennsport**
Signal flag and signalling system for motor sports
Drapeau et système de signalisation pour sport mécanique

(30) Priorität: 30.10.1998 AT 71098; 05.10.1999 AT 170099
(43) Veröffentlichungstag der Anmeldung: 03.05.2000
(73) Patentinhaber: Swoboda, Christian, 4020 Linz (AT)
(72) Erfinder: Swoboda, Christian, 4020 Linz (AT); Stadler, Horst, 4050 Traun (AT)
(74) Vertreter: Beetz & Partner Patentanwälte

(56) Entgegenhaltungen:
- EP-A- 0 325 255
- WO-A-93/15494
- GB-A- 2 156 061
- US-A- 4 785 282

## Beschreibung

Die Erfindung betrifft Signalfahnen und ein Signalsystem für den Motorrennsport, insbesondere für Streckenposten an Rennstrecken.

Bekanntlich haben die im Motorrennsport durch das Reglement vorgeschriebenen Streckenposten u.a. die Aufgabe, den ihnen zugewiesenen Abschnitt der Rennstrecke zu überwachen und den Fahrern bestimmte Informationen und Anweisungen zu vermitteln. Zu diesem Zweck hat jeder Streckenposten eine vorbestimmte Anzahl, in der Regel mindestens sechs, Signalfahnen in unterschiedlichen Farben. Durch Schwenken einer dieser Fahnen wird den Fahrern eine bestimmte Rennsituation angezeigt und eine entsprechende Anweisung oder auch Warnung erteilt. Von den Signalfahnenfarben bedeuten "Gelb" Unfall, Gefahr und Überholverbot, "Rot" Abbruch des Rennens, "Blau" überholen lassen, "Grün" freie Fahrt, "Weiß" Einsatzfahrzeuge bzw. langsamere Rennfahrzeuge sind auf der Strecke und "Gelb-Rot" Verschmutzung der Fahrbahn, Öl. Damit die Fahrer die jeweilige Signalfarbe auch mit Sicherheit erkennen können, muß der jeweilige Standort des Strekkenpostens im direkten Sichtfeld der Fahrer liegen.

Aus Sicherheitsgründen verfügen heutige Rennstrecken über verbreiterte seitliche Sturzräume und nachgiebige Barrieren zwischen der Fahrstrecke und dem Publikum. Da auch die Streckenposten außerhalb dieser Sturzräume positioniert werden müssen, haben sich durch die Vergrößerung der Abstände zwischen den Fahrern und den Streckenposten die Gefahren erhöht, daß ein eine ausgewählte Signalfahne schwenkender Streckenposten übersehen oder nicht rechtzeitig erkannt wird. Diese Gefahren sind beispielsweise bei sog. Regenrennen besonders eklatant, da von vorausfahrenden Fahrzeugen die Fahrbahnnässe in einen feinen Sprühnebel verwandelt wird, der die Sicht der Fahrer erheblich beeinträchtigt. Besondere Probleme bestehen ferner bei Motorradrennen, da das Sichtfeld der Fahrer durch die mitunter extreme Kurven-Schräglage wesentlich eingeschränkt ist.

Aufgabe der Erfindung ist es, den Sichtbarkeitseffekt der von den Streckenposten angezeigten Signale zu erhöhen und die Sicherheit von Motorrennen zu steigern.

Diese Aufgabe wird durch die Verwendung der im Patentanspruch 1 angegebenen Signalfahnen gelöst. Durch Vorsehen der Lichtelemente vorzugsweise direkt am Fahnenstiel und durch das Ausstrahlen des erzeugten hochenergetischen Lichtes in der Farbe des jeweiligen Fahnentuchs wird der Sichtbarkeitseffekt der geschwenkten Signalfahne auch bei ungünstigen Sichtverhältnissen erheblich gesteigert, so daß die ohnehin hoch beanspruchten Fahrer die eine bestimmte Situation des Rennverlaufs kennzeichnenden Signale sicherer erkennen und in ihrem Fahrverhalten entsprechend reagieren können.

Eine weitere Steigerung des Sichtbarkeitseffekts wird gemäß einer zweckmäßigen Weiterbildung der Erfindung dadurch erreicht, daß die an dem jeweiligen Fahnenstiel einzeln oder vorzugsweise gruppenweise angeordneten Leuchtelemente als elektrische Blinkstrahler ausgebildet sind, die mehr oder weniger gebündeltes Halogenlicht erzeugen. Wie beispielsweise von den Rückstrahlern an Flugzeugen oder auch von Sicherheitsausrüstungen des Straßenverkehrs bekannt, wird der Sichtbarkeitseffekt der Leuchten durch das sich wiederholende Aufblinken gesteigert. Zum gleichen Zweck können die jeweiligen Farben des Fahnentuchs und ggf. auch des Fahnenstiels reflektierend und/oder phosphoreszierend sein, so daß sie aufgrund der teilweisen Ausleuchtung durch die Blinkstrahler weithin sichtbar werden.

Eine einfache Handhabung der Signalfahnen wird zweckmäßig dadurch erreicht, daß jeder Fahnenstiel eine eigene Energieversorgung für die Leuchtelemente z.B. in Form von vorteilhafterweise wiederaufladbaren elektrischen Batterien aufweist, die mittels eines am Fahnenstiel neben dem Handgriff angeordneten Ein/Aus-Schalters mit den jeweiligen Leuchtelementen verbunden werden können. Andererseits besteht natürlich auch die Möglichkeit, jede einzelne Fahne über ein möglichst leichtgewichtiges Kabel mit einer Steuereinheit und deren Energieversorgung zu verbinden.

Zweckmäßig ist für je einen aus z.B. sechs Fahnen bestehenden Signalfahnensatz eine besondere Ablage vorgesehen, die gesondert gekennzeichnete Halterungen, z.B. in Form von Klemmen, für die einzelnen Signalfahnen aufweist. Den einzelnen Elementen dieser Halterungen können elektrische Schaltfunktionen zugeordnet sein, damit während der Ablagezeiten die Batterien der einzelnen Signalfahnen wiederaufgeladen werden können.

Gegenstand der Erfindung ist ferner ein Signalsystem für den Motorrennsport, das auf der vorgegebenen Anzahl von erfindungsgemäß ausgebildeten Signalflaggen basiert und zusätzlich zu den auf einer gemeinsamen Ablage in gekennzeichneten Halterungen ablegbaren Signalfahnen eine Blinkanlage mit in den Farben der Signalfahnen strahlenden Blinkern sowie ein elektrisches Steuergerät für den Betrieb der Signalfahnen und die Blinkanlage aufweist.

Die Blinkanlage wird automatisch gleichzeitig mit der jeweiligen Signalfahne eingeschaltet und strahlt mit hoher Lichtintensität in den Farben der jeweiligen Signalfahne in Richtung der anfahrenden Fahrzeuge. Der Blinkeffekt dieser vorzugsweise aus Gruppen von gleichfarbigen Blinkstrahlern gebildeten Blinkanlage erhöht die Sichtbarkeit der vom Streckenposten abgegebenen Signale. Zweckmäßig ist diese Blinkanlage auf einem eigenen Ständer montiert, so daß sie auch in einem gewissen Abstand zum Streckenposten aufgestellt werden kann. Das elektrische Steuergerät dient nicht nur der elektrischen Energieversorgung, sondern koordiniert auch die Ein- und Ausschaltvorgänge der jeweiligen Signalfahne und der zugehörigen Blinkergruppe der Blinkanlage.

Ein hinsichtlich einfachster und zuverlässiger Bedienung besonderer Aspekt des erfindungsgemäßen Signalsystems liegt in einer speziellen Ausbildung der Ablage für die Signalfahnen, deren Halterungen auch eine elektrische Schaltfunktion haben, so daß durch Herausnahme einer Fahne die an deren Stiel vorgesehenen Blinkstrahler und auch die zugehörigen Strahlergruppen der Blinkanlage eingeschaltet werden. Sobald die jeweilige Signalfahne vom Streckenposten wieder in die zugehörige Halterung der Ablage gesteckt wird, erfolgt eine Ausschaltaktivierung und damit ein Abschalten der Blinkstrahler der Signalfahne und auch der Blinkanlage.

In besonders vorteilhafter Weiterbildung der Erfindung kann das Signalsystem mit dem Kontrollzentrum der Rennstrecke kommunikativ verbunden werden, z.B. über verlegte Kabel, Direktfunk oder Satelliten. Durch diese Kommunikationsverbindung wird jede Betätigung einer Signalfahne durch den Streckenposten automatisch an das Kontrollzentrum übertragen, so daß die Rennleitung stets über alle Aktivitäten der Streckenposten und damit über den gesamten Rennverlauf unterrichtet wird. Andererseits gibt diese Kommunikationsverbindung der Rennleitung auch die Möglichkeit, den jeweiligen Streckenposten akustische oder optische Anweisungen zu erteilen, beispielsweise nach schweren Unfällen auf jedem Streckenabschnitt direkt die rote oder gelbe Signalfahne zu schwenken, die entweder drohende Gefahren oder aber den Abbruch des Rennens allen Fahrern nahezu gleichzeitig signalisieren. Zusätzlich besteht auch die Möglichkeit, daß die Rennleitung über die jeweiligen Steuergeräte der verwendeten Anzahl an Signalsystemen bestimmte Blinkleuchten an den jeweiligen Fahnenablagen aktiviert, um dem Streckenposten auf diese Weise anzuzeigen, daß er die so gekennzeichnete Signalfahne schwenken soll, wobei gleichzeitig deren Blinkstrahler und auch die entsprechende Strahlergruppe der Blinkanlage aktiviert werden. Zum Zwecke der Daten- bzw. Signalübertragung ist das elektrische Steuergerät des Signalsystems zweckmäßig mit einer Empfangs- und/oder Sendeeinheit für die optischen oder akustischen Signale versehen.

Ein weiterer wesentlicher Aspekt der Erfindung besteht darin, daß die erfindungsgemäßen Signalsystem für die einzelnen Streckenposten mit der EDV-Anlage des Kontrollzentrums verknüpft sind, so daß die von diesen Signalsystemen übermittelten Daten in der EDV-Anlage gespeichert und zusammen mit weiteren Datensätzen verarbeitet werden. Diese weiteren Datensätze können beispielsweise von Induktionsschleifen stammen, die in vorgegebenen Abschnitten der Rennstrecke verlegt sind und jeden Überfahrvorgang eines der Rennfahrzeuge durch Zusammenwirken mit dessen fahrzeugeigenem Transponder gezielt registrieren. Durch die programmierte Verarbeitung der so erhaltenen Daten kann das gesamte Renngeschehen elektronisch erfaßt und auch für eine spätere Verwertung abgespeichert sowie schließlich auf geeigneten Monitoren-angezeigt werden, und zwar zusätzlich zu den bisher eingesetzten TV-Bildschirmen. Daneben ergibt sich die für die Praxis wichtige Möglichkeit, daß die Reglements über den gesamten Rennverlauf auch nach Abschluß des jeweiligen Rennens überprüft werden können, beispielsweise im Rahmen von Einspruchsverfahren und/oder zur Verhängung von Strafmaßnahmen gegen einzelne Fahrer. Dies gilt auch für Trainingsrunden, bei denen die Fahrer ebenfalls bestimmte Regeln einhalten müssen. So werden beim Zeittraining gefahrene Rundenbestzeiten nicht anerkannt, wenn während der Trainingsfahrt einer der Streckenposten die eine Gefahr signalisierende gelbe Signalfahne gezeigt hat. Da erfindungsgemäß das Zeigen bzw. Aktivieren dieser gelben Fahne von der EDV-Anlage des Kontrollzentrums registriert wird und daneben der EDV-Anlage auch diejenigen Signale aus den in der Fahrbahnstrecke verlegten Induktionsschleifen zugeleitet werden, die aufgrund der fahrzeugindividuellen Transponder beim Überfahren erzeugt werden, kann durch eine geeignete Verknüpfung und Verarbeitung dieser erhaltenen Daten eindeutig bestimmt und archiviert werden, wenn ein Fahrer einen Regelverstoß begangen hat, z.B. nach Schwenken einer gelben Signalfahne einen vorausfahrenden Fahrer überholt hat.

Weitere Vorzüge und Besonderheiten der Erfindung lassen sich der folgenden Beschreibung von in der Zeichnung dargestellten Ausführungsbeispielen entnehmen. Es zeigen:
- Fig. 1: grob schematisch eine Signalfahne mit Bauelementen eines Signalsystems;
- Fig. 2: ein Signalsystem mit abgelegten Signalfahnen.

Die dargestellte Signalfahne hat die Abmessungen herkömmlicher Signalfahnen für Streckenposten und besteht aus einem leichtgewichtigen Fahnenstiel 2 mit daran befestigtem Fahnentuch 3 einer im Reglement vorgeschriebenen Farbe. Am Fahnenstiel 2 sind mehrere Blinkstrahler 1 befestigt, die Lichtblitze von hoher Leuchtstärke in der Farbe des Fahnentuchs ausstrahlen. Als Lichterzeuger der Blinkstrahler 1 werden vorzugsweise sog. Halogenlampen mit geeigneten Reflektoren verwendet. Gegenüber herkömmlichen Signalfahnen wird der Sichtbarkeitseffekt durch den Blinkbetrieb der Strahler 1 und durch deren hohe Leuchtleistung um ein Vielfaches gesteigert. Um eine weitere Verbesserung des Sichtbarkeitseffektes zu erzielen, ist auch der Fahnenstiel in der Farbe des Fahnentuchs eingefärbt, wobei die verwendeten Farben reflektierende und/oder fluoreszierende Eigenschaften haben. Zur Stromversorgung der Blinkstrahler 1 sind zweckmäßigerweise in einem Handgriff 7 des Fahnenstiels strichpunktiert dargestellte Batterien 8 angeordnet, die über im Inneren des Fahnenstiels verlaufende elektrische Kabel und einen Schalter 4 mit den Blinkstrahlern 1 verbunden sind. Die Stromversorgung der Blinkstrahler 1 kann auch über ein hochflexibles Kabel 9 erfolgen, das den Fahnenstiel mit einem Steuergerät 5 verbindet. Am Fahnenstiel 2, zweckmäßig am Übergang zwischen dem Handgriff 7 und dem eigentlichen Stiel 2, ist ein Kontaktschalter 10 angeordnet, der bei der Herausnahme der Signalfahne aus einer - im folgenden ausführlicher beschriebenen - Halterung die Batterien 8 über den eingeschalteten Schalter 4 mit den Blinkstrahlern 1 verbindet. Daneben kann über diesen Schaltkontakt 10 und die Halterungen der Fahnenablage den wiederaufladbaren Batterien 8 der Ladestrom zugeführt werden.

In der Zeichnung ist ferner eine Fahnenablage 6 schematisch dargestellt, die zur lösbaren Aufnahme eines vom jeweiligen Reglement vorbestimmten Satzes an - hier sechs - Signalfahnen von jeweils vorgeschriebenen Farben dient. Die Fahnenablage verfügt über einen Unterbau, der hier als Füße 11 dargestellt ist, jedoch auch aus einem festen oder zusammenlegbaren Gestell, Ständern od. dgl. bestehen kann. Auf der Oberseite eines Trägers 12 sind Klemmhalterungen 13 jeweils paarweise vorgesehen, zwischen die je eine Signalfahne mit z.B. ihrem Fahnenstiel 2 eingeklemmt wird. Ein nicht dargestellter Endholm des Trägers 12 ist ebenfalls mit entsprechenden paarweisen Klemmhaltern versehen, in die die jeweiligen Fahnen mit dem Endteil ihres Fahnenstiels eingeklemmt werden. Die Ablage 6 weist für jedes ihrer insgesamt sieben Aufnahmesegmente 14 Blinkleuchten 15 auf, die beim dargestellten Ausführungsbeispiel in die Klemmhalterungen integriert sind. Die Blinkleuchten erzeugen ein farbiges Licht, das mit der Farbe der zugehörigen Signalfahne übereinstimmt. Ferner ist in jedem Fahnensegment 12 der Ablage je ein manuell betätigbarer elektrischer Schalter 17 vorgesehen, durch dessen Betätigung der Streckenposten ein oder mehrere Fahnensegmente der Ablage, hier z.B. das siebte Fahnensegment rechts außen, außer Betrieb setzen kann.

Das dargestellte Signalsystem umfaßt ferner eine Blinkanlage 20, die beim dargestellten Ausführungsbeispiel sechs Gruppen von übereinander angeordneten Blinkstrahlern 21 aufweist. Diese Blinkstrahler 21 enthalten vorzugsweise sog. Halogenlampen mit Reflektoren, wobei jede Strahlergruppe ein Licht in der Farbe jeweils einer der Signalfahnen mit hoher Lichtstärke ausstrahlt. Die Blinkstrahler 21 sind in einem Gehäuse 22 befestigt, das über eine ggf. als Drehscheibe ausgebildete Tragplatte 23 auf einem Ständer 24 ruht. Durch entsprechende Ausbildung des Ständerunterteils kann die Blinkanlage an einem von den Fahrern besonders gut einsehbaren Standort auch im Abstand zur Fahnenablage 6 bzw. zum Streckenpostenhäuschen aufgestellt werden.

Die Steuerung der Funktionsabläufe der Signalfahnen und auch der Blinkanlage 20 erfolgt mit Hilfe einer Steuereinheit 5, die hier als eigenständiges Traggerät ausgebildet ist, jedoch auch z.B. in den Unterbau der Fahnenablage 6 eingebaut sein kann. An einem Sichtbord 25 dieser Steuereinheit 5 sind farbige Leuchten 26 vorgesehen, die im aktivierten Zustand in der Farbe einer zugeordneten Signalfahne aufleuchten. Die Steuereinheit 5 ist ferner über ein Kabel 27 mit der Fahnenablage 6 und über ein weiteres Kabel 28 mit der Blinkanlage 20 verbunden, wobei diese Kabel 27, 28 der Stromversorgung und auch der Übertragung von Steuerbefehlen dienen. Zur Stromversorgung des gesamten Systems dient ein zur Steuereinheit 5 führender Netzanschluß 29. Die Steuereinheit 5 für den Daten- und Informationsaustausch mit dem - nicht dargestellten - Kontrollzentrum der Rennstrecke verfügt über Kabel 30 und über eine Antenne 31 zur kabellosen Übertragung per Direktfunk oder Satellitenfunk.

Das in der Zeichnung dargestellte und vorstehend beschriebene Signalsystem wird in folgender Weise betrieben.

Vor Beginn des Rennens bzw. des Trainingsbetriebes werden die Baugruppen des Systems, d.h. die Fahnenablage 6, das Steuergerät 5 und auch die Blinkanlage an den von der Rennleitung vorgesehenen Streckenpostenabschnitten aufgestellt. Da moderne Rennstrecken eine Vielzahl von unterflur verlaufenden Kabelkanälen besitzen, können die Steuergeräte 5 über die Steuerkabel 30 an die EDV-Anlage des Kontrollzentrums sowie über das Kabel 29 an das Versorgungsnetz angeschlossen werden. Eine Datenübertragung mittels der Antennen 31 der Steuergeräte ist in der Regel nicht möglich, da die hierzu benötigten Funkfrequenzen meist besetzt sind. Wenn im Rennverlauf der jeweilige Streckenposten von der Rennleitung aus dem Kontrollzentrum die Anweisung erhält, daß beispielsweise das Rennen abgebrochen wird, entnimmt er die in der Zeichnung dargestellte rote Signalfahne aus dem äußersten linken Fahnensegment 14 der Fahnenablage 6. Mit dem Herausnehmen dieser Fahne aus den elektrisch mit der Steuereinheit 5 verbundenen Klemmhaltern 13 wird der Klemmschalter 10 am Fahnenstiel aktiviert und die im Handgriff 7 der Fahne angeordneten elektrischen Batterien werden mit den Blinkstrahlern 1 automatisch verbunden, so daß diese Blinkstrahler 1 unmittelbar nach dem Herausnahmevorgang aufleuchten. Gleichzeitig werden die zur äußersten linken Gruppe gehörenden rot strahlenden Blinkstrahler 21 der Blinkanlage 20 eingeschaltet. Durch die Leuchtkraft einerseits der Blinkstrahler 1 der vom Streckenposten geschwenkten Signalfahne und auch der wesentlich leuchtstärkeren Blinkstrahler 21 der in das unmittelbare Sichtfeld des Fahrers ausgerichteten Blinkanlage 24 wird gewährleistet, daß die Fahrer auch bei extrem ungünstigen Sichtverhältnissen die vom Streckenposten gegebenen Signale erkennen. Mit dem Zurücklegen der Fahne 2 in die zugehörigen Klemmhalter 13 der Fahnenablage 6 werden die Blinkstrahler 1 der Signalfahne und auch die Blinkstrahler 21 der Blinkanlage 24 abgeschaltet. Gleichzeitig wird jedoch eine elektrische Verbindung zwischen den Batterien 8 und der Steuereinheit 5 hergestellt, so daß diese Batterien 8 im abgelegten Fahnenzustand aufgeladen werden.

Bei bestimmten Rennsituationen kann der jeweilige Streckenposten natürlich auch selbständig entscheiden, daß die eine oder andere Signalfahne geschwenkt werden muß, beispielsweise bei verschmutzter Fahrbahn in diesem Streckenabschnitt. Auch in diesem Fall werden durch die Entnahme der jeweiligen Signalfahne aus ihrer Ablage 6 die Blinkleuchten 1 am Fahnenstiel 2 und auch die Blinkleuchten 21 der Blinkanlage 20 in der vorstehend beschriebenen Weise automatisch betätigt. Zusätzlich wird jedoch dieser Entnahmevorgang in Form von entsprechenden Informationsdaten über das Kabel 30 bzw. die Antenne 31 in die EDV-Anlage des Kontrollzentrums übertragen, so daß die Rennleitung über diesen Vorgang durch entsprechende Signal informiert werden kann. Wenn andererseits Anweisungen von der Rennleitung aus dem Kontrollzentrum zu einzelnen oder allen Streckenposten gegeben werden, erfolgt die Übertragung ebenfalls über das Steuerkabel 30 bzw. die Antenne zu den jeweiligen Steuereinheiten 5, wobei die der jeweiligen Anweisung entsprechende Leuchte 26 der Steuereinheit eingeschaltet wird, um dem. Streckenposten anzuzeigen, welche Fahne er aus der Ablage herausnehmen muß. Selbstverständlich können die Anweisungen von der Rennleitung dem jeweiligen Streckenposten auch akustisch über z.B. Kopfhörer übermittelt werden.

Der Einsatz des vorstehend beschriebenen Signalsystems ermöglicht erstmals eine von den bisher üblichen TV-Aufnahmen unabhängige Überwachung und Aufzeichnung des gesamten Rennverlaufes eines Rennens. Im Motorrennsport sind meist alle Fahrzeuge mit einem individuellen Transponder ausgerüstet und in den Strecken selbst ist eine Vielzahl von Induktionsschleifen verlegt. Beim Überfahren der Induktionsschleifen werden dieses Fahrzeug kennzeichnende Daten an den Zentralrechner und auch an die EDV-Anlage des Rennstalls übermittelt, so daß dieses Fahrzeug auf nahezu jedem Streckenabschnitt erfaßt wird. Diese Daten können über die Zeitnehmung in dem Zentralrechner verarbeitet werden. Da auch die Daten über die Handlungen der Streckenposten vom vorstehend beschriebenen Signalsystem diesem Zentralrechner übermittelt werden, können die von den Streckenposten durch deren Signalgebung kontrollierten bzw. beeinflußten Rennvorgänge im Rechner mit den von den Induktionsschleifen erhaltenen Daten verknüpft werden. Die Ergebnisse dieser Datenverarbeitung geben den exakten Verlauf des gesamten Rennens wieder. Dies ermöglicht nicht nur eine exaktere Überwachung der einzelnen Fahrzeuge während des Rennens, z.B. anhand von Anzeigen auf Monitoren, sondern eröffnet auch die Möglichkeit, nach Abschluß des Rennens diesen Rennverlauf wiederzugeben, beispielsweise in Einspruchsverfahren und/oder bei der Verhängung von Strafmaßnahmen gegenüber einzelnen Fahrern. Beispielsweise läßt sich anhand der verarbeiteten und dokumentierten Daten ohne weiteres nachweisen, ob bei gezeigter gelber Signalfahne eine Rundenbestzeit beim Zeittraining erzielt worden ist, die dann nicht gewertet werden kann. Bisher waren derartige Vorgänge nur durch TV-Aufzeichnungen kontrollierbar. Entsprechendes gilt auch für den Fall, daß ein zu überrundender Fahrer nach Zeigen der blauen Signalfahne das schnellere Fahrzeug innerhalb von zwei bis drei Runden nicht vorbeiläßt, was bisher nur unzureichend erfaßt werden konnte. Durch die kombinierte Erfassung der Signalgebung der Streckenposten und der Signalgebung aus den Induktionsschleifen kann nunmehr einwandfrei festgestellt werden, ob ein derartiger Überrundungs- bzw. Überholvorgang innerhalb der vorgeschriebenen zwei bis drei Runden abgeschlossen worden ist oder nicht.

Bereits kurz nach Beginn eines Rennens verlieren die Strekkenposten durch Boxenstops und Positionsänderungen der Fahrzeuge die Übersicht über das Renngeschehen. Informationen und Anweisungen zum Zeigen einer bestimmten Signalfahne erhalten sie bisher über Funk, was sich jedoch wegen der extrem hohen Lautstärke der vorbeifahrenden Rennfahrzeuge als unzuverlässig erwiesen hat. Mit dem erfindungsgemäßen Signalsystem kann die Rennleitung den jeweiligen Streckenposten nunmehr durch die an seiner Steuereinheit 5 bzw. auch der Signalablage angeordneten Blinklichter zur Anzeige einer bestimmten erfindungsgemäß mit Blinksignalen versehenen Signalfahne und den entsprechenden Blinkstrahlern der Blinkanlage anweisen. In der zentralen EDV-Anlage wird nicht nur diese Anweisung, sondern auch die Ausführung dieser Anweisung durch den Streckenposten aufgezeichnet, so daß auch die Tätigkeit der einzelnen Streckenposten während des Rennverlaufes oder auch im nachhinein von der Rennleitung kontrolliert werden kann. Der jeweilige Streckenposten erkennt diese Anweisungen entweder durch akustische Signale in seinem Kopfhörer (sprachliche Anweisungen) oder auch durch Aufblinken der jeweiligen Leuchten am Steuergerät 5 bzw. an der erfahrenen Ablage 6. Bei Erlöschen dieser Lichtsignal hat der Streckenposten die Signalfahne wieder in die Ablage zurückzulegen, wobei dieser Vorgang ebenfalls im Zentralrechner registriert wird. Da jeder Streckenposten eine eigene Kennung hat und jede Flagge eine eigenen Adresse, kann der Rennverlauf auf der gesamten Strecke nahezu lückenlos überwacht und aufgezeichnet werden..

Das in Fig. 2 dargestellte Signalsystem entspricht in seinem grundsätzlichen Aufbau dem lediglich grob schematisch gezeigten Signalsystem nach Fig. 1, wobei gleiche Bauteile mit den gleichen Bezugszeichen wie in Fig. 1 gekennzeichnet sind. Zusätzlich dargestellt ist ein herkömmlicher Personal Computer (PC) 32 mit Monitor 33, Verarbeitungseinheit 34 und Tastenfeld 35, sowie ein an diesen PC 32 angeschlossener Drucker. Ferner ist noch ein Kopfhörer 37 für den Streckenposten dargestellt, der über ein Kabel 38 an die Elektrik der Ablage 6 angeschlossen ist. Bei dieser Ausführung dienen die Schalter 17 auf dem Rahmen 12 der Ablage 6 zur Aus- bzw. Einschaltung der Blinkanlage 20 in Sonderfällen.

Die Erfindung ist nicht auf die dargestellten Ausführungsbeispiele beschränkt. So können die verschiedenen Baugruppen des Signalsystems nicht - wie dargestellt - jeweils als tragbare Einzelgeräte ausgebildet sein, sondern sie können auch als Gesamtanlage entweder an ortsfesten Betriebspunkten oder auch auf mobilen Plattformen montiert werden. Ferner ist die Anwendung des erfindungsgemäßen Signalsystems nicht auf die sog. Rundstreckenrennen beschränkt, sondern erstreckt sich auch auf Straßenrennen, Rallyes od. dgl., wobei sich in den letzteren Fällen die feste Installation der Signalflaggenablage 6, der Steuereinheit 5 und ggf. auch des Personal Computers 32 auf einer gemeinsamen Plattform, z.B. auch auf einem Spezialfahrzeug, empfiehlt.

## Patentansprüche

1. Signalfahne für den Motorrennsport, insbesondere für Streckenposten an Rennstrecken, bestehend aus einem farbigen Fahnentuch und aus einem Fahnenstiel mit Handgriff,
**dadurch gekennzeichnet, daß**
zumindest am Fahnenstiel (2) mindestens ein Leuchtelement (1) angeordnet ist, das Licht in der Farbe des Fahnentuchs (3) mit hoher Leuchtleistung ausstrahlt.

2. Signalfahne nach Anspruch 1, **dadurch gekennzeichnet, daß** die Leuchtelemente (1) einzeln oder gruppenweise am Fahnenstiel (2) angeordnete elektrische Blinkstrahler sind.

3. Signalfahne nach Anspruch 1 oder 2, **dadurch gekennzeichnet, daß** die Farbe des Fahnentuchs 3 und des Fahnenstiels 2 reflektierend und/oder bei Anstrahlung leuchtend ist.

4. Signalfahne nach einem der Ansprüche 1 bis 3, **dadurch gekennzeichnet, daß** der Fahnenstiel (2) eine Energieversorgung (8) für die Leuchtelemente (1) aufweist, die mindestens eine im Handriff (8) untergebrachte Batterie enthält, welche über einen am Fahnenstiel (2) angeordneten Ein/Aus-Schalter (4) mit den Leuchtelementen (1) verbindbar ist.

5. Signalfahne nach einem der Ansprüche 1 bis 4, **dadurch gekennzeichnet, daß** der Fahnenstiel (2) zumindest teilweise aus einem transparenten Material besteht und die Leuchtelemente (1) innerhalb des Fahnenstiels angeordnet sind.

6. Fahnensystem bestehend aus einer vorbestimmten Anzahl von Signalfahnen nach einem der Ansprüche 1 bis 5, **dadurch gekennzeichnet, daß** eine Ablage (6) für eine vorgeschriebene Anzahl an Signalfahnen vorgesehen ist, die gekennzeichnete Halterungen (13) für die einzelnen Signalfahnen sowie elektrische Schaltkontakte zur elektrischen Verbindung der Batterien (8) jeder Signalfahne mit ihren Leuchtelementen (1) aufweist.

7. Fahnensystem nach Anspruch 6, **dadurch gekennzeichnet, daß** den auf der Ablage (6) angeordneten Halterungen (13) für die Signalfahnen Blinklichter (15) in der jeweiligen Signalfarbe sowie manuell betätigbare elektrische Schalter (17) zugeordnet sind.

8. Signalsystem für den Motorsport zur Betätigung durch Streckenposten auf einer Rennstrecke, bestehend aus einer vorbestimmten Anzahl von Signalfahnen unterschiedlicher Farben, die bei bestimmten Rennsituationen vom jeweiligen Streckenposten gezeigt werden,
**gekennzeichnet durch**
- eine vorbestimmte Anzahl der Signalfahnen nach einem der Ansprüche 1-5 oder das Fahnensystem nach Anspruch 6 oder 7,
- eine gemeinsame Ablage (6) mit Halterungen (13) für die einzelnen Signalfahnen,
- eine Blinkanlage (20) mit in den Farben der Signalfahnen strahlenden Blinkern (21), und
- ein elektrisches Steuergerät (5) für den Betrieb der Signalfahnen und der Blinkanlage (20).

9. Signalsystem nach Anspruch 8, **dadurch gekennzeichnet, daß** zumindest das Steuergerät (5) mit dem zentralen Kontrollzentrum der Rennstrecke bzw. mit einem Personal Computer (32) und einem Drucker (36) zum Austausch von Befehlen und Informationen verbunden ist.

10. Signalsystem nach Ansruch 8 oder 9, **gekennzeichnet durch** eine Empfangs- und/oder Sendeeinheit (30, 31; 37) für optische oder akustische Signale vom bzw. zum Kontrollzentrum.

11. Signalsystem nach einem der Ansprüche 8 bis 10, **dadurch gekennzeichnet, daß** die Fahnenablage (6) für jede Signalfahne eine gleichfarbige Blinkleuchte (15) aufweist.

12. Signalsystem nach einem der Ansprüche 8 bis 11, **dadurch gekennzeichnet, daß** als Anweisung für den Streckenposten zur Herausnahme einer bestimmten Signalfahne aus der Fahnenablage (6) vom Kontrollzentrum ausgewählte Blinkleuchten der Fahnenablage aktivierbar sind.

13. Signalsystem nach einem der Ansprüche 8 bis 12, **dadurch gekennzeichnet, daß** mit der Herausnahme einer Signalfahne aus der Ablage (6) automatisch die Blinkstrahler (1) dieser Signalfarbe und die zugehörigen Blinkstrahler (21) der Blinkanlage (20) aktiviert werden.

14. Signalsystem nach einem der Ansprüche 8 bis 13, **dadurch gekennzeichnet, daß** jeder Signalfahne und ihrer Halterung (13) in der Fahnenablage (6) eine elektrische Schaltungsanordnung zugeordnet ist, die bei Herausnahme der Signalfahne eine elektrische Verbindung zwischen ihrer Batterie und ihren Blinkstrahlern (1) sowie über das elektrische Steuergerät eine Kommunikationsverbindung zum Kontrollzentrum herstellt.

15. Signalsystem nach.Anspruch 10, **dadurch gekennzeichnet, daß** die Empfangseinheit einen Kopfhörer (37) für den Streckenposten enthält.

16. Signalsystem nach einem der Ansprüche 8 bis 15, **dadurch gekennzeichnet, daß** an der Ablage (6) für jede Signalfahne je ein manuell betätigbarer elektrischer Schalter (17) zum gezielten Ein- und Abschalten der Blinkanlage (20) vorgesehen ist.

17. Signalsystem nach einem der Ansprüche 8 bis 16, **dadurch gekennzeichnet, daß** die einzelnen Bauelemente, wie die Ablage (6), die Blinkanlage (20) und das Steuergerät (5), als tragbare Einzelteile ausgeführt sind.

18. Signalsystem nach einem der Ansprüche 8 bis 17, **dadurch gekennzeichnet, daß** zumindest ein elektronischer Rechner vorgesehen ist, in den alle Daten, Befehle und Informationen des Signalsystems sowie Daten von in der Strecke verlegten Induktionsschleifen eingegeben werden, wobei dieser Rechner durch verknüpfende Verarbeitung dieser Daten den exakten Rennverlauf für jedes einzelne Fahrzeug nach einem entsprechenden Programm bestimmt, auf mindestens einem Monitor anzeigt und zur späteren Wiederverwendung aufzeichnet.

## Claims

1. A signal flag for motor racing, more particularly for judges at racing circuits, consisting of a coloured flag and a flag post with a handle, **characterised in that** at least one lighting element (1) is disposed on the flag post (2), said lighting element emitting light at high illuminating power in the colour of the flag (3).

2. A signal flag according to claim 1, **characterised in that** the lighting elements (1) are electrical flashing emitters disposed individually or in groups on the flag post (2).

3. A signal flag according to claim 1 or 2, **characterised in that** the colour of the flag (3) and of the flag post (2) is reflecting and/or, when exposed to illumination, luminous.

4. A signal flag according to any one of claims 1 to 3, **characterised in that** the flag post (2) comprises a power supply (8) for the lighting elements (1), said power supply comprising at least one battery which is accommodated in the handle (8) and which is adapted to be connected to the lighting elements (1) via an on/off switch (4) disposed on the flag post (2).

5. A signal flag according to any one of claims 1 to 4, **characterised in that** the flag post (2) consists at least partially of a transparent material and the lighting elements (1) are disposed inside the flag post.

6. A flag system consisting of a predetermined number of signal flags according to any one of claims 1 to 5, **characterised in that** a rack (6) is provided for a specified number of signal flags, said rack having marked holders (13) for the individual signal flags and electrical switch contacts for electrically connecting the batteries (8) of each signal flag to its lighting elements (1).

7. A flag system according to claim 6, **characterised in that** the signal flag holders (13) disposed on the rack (6) are allocated flashing lights (15) in the respective signal colour and also manually actuatable electrical switches (17).

8. A signal system for motor racing for actuation by judges on a racing circuit, consisting of a predetermined number of signal flags of different colours displayed by the respective judges in certain racing situations, **characterised by**
- a predetermined number of signal flags according to any one of claims 1 to 5 or the flag system according to claim 6 or 7,
- a common rack (6) with holders (13) for the individual signal flags,
- a flashing installation (20) with flashers (21) emitting in the colours of the signal flags, and
- an electrical controller (5) for operating the signal flags and the flashing installation (20).

9. A signal system according to claim 8, **characterised in that** at least the controller (5) is connected to the central control centre of the racing circuit or to a personal computer (32) and a printer (36) for the exchange of commands and information.

10. A signal system according to claim 8 or 9, **characterised by** a reception and/or transmission unit (30, 31; 37) for optical or acoustic signals from and to the control centre.

11. A signal system according to any one of claims 8 to 10, **characterised in that** the flag rack (6) has a flashing light (15) of the same colour for each signal flag.

12. A signal system according to any one of claims 8 to 11, **characterised in that** flashing lights in the flag rack selected by the control centre are adapted to be activated as instructions for the judges to remove a specific signal flag from the rack (6).

13. A signal system according to any one of claims 8 to 12, **characterised in that** the removal of a signal flag from the rack (6) automatically causes activation of the flashers (1) **in that** signal colour and activation of the associated flashers (21) of the flashing installation (20).

14. A signal system according to any one of claims 8 to 13, **characterised in that** each signal flag and its holder (13) in the flag rack (6) is associated with an electrical circuit arrangement which, on removal of the signal flag, establishes an electrical connection between its battery and its flashers (1) and, via the electric controller, a communications connection to the control centre.

15. A signal system according to claim 10, **characterised in that** the reception unit contains a headphone (37) for the judge.

16. A signal system according to any one of claims 8 to 15, **characterised in that** a manually actuatable electric switch (17) for the controlled switching on and off of the flashing installation (20) is provided at the rack (6) for each individual signal flag.

17. A signal system according to any one of claims 8 to 16, **characterised in that** the individual components, such as the rack (6), the flashing installation (20) and the controller (5), are constructed as portable individual parts.

18. A signal system according to any one of claims 8 to 17, **characterised in that** at least one electronic computer is provided, into which are input all the data, commands and information of the signal system and data from induction loops installed in the circuit, said computer(s), by logic processing of such data, determining the exact racing pattern for each individual vehicle in accordance with a corresponding program, displaying the same on at least one monitor, and recording the same for subsequent re-use.

## Revendications

1. Drapeau de signalisation pour sport mécanique de compétition, en particulier pour des postes de piste, constitué d'une toile de drapeau de couleur et d'une hampe de drapeau, munie d'une poignée,
**caractérisé en ce que**,
sur la hampe du drapeau (2), est disposé au moins un élément luminaire (1) émettant de la lumière à la couleur de la toile du drapeau (3) sous une haute puissance lumineuse.

2. Drapeau de signalisation selon la revendication 1, **caractérisé en ce que** les éléments luminaires (1) sont des émetteurs lumineux clignotants électriques, disposés individuellement ou par groupe sur la hampe du drapeau (2).

3. Drapeau de signalisation selon la revendication 1 ou 2, **caractérisé en ce que** la couleur de la toile du drapeau (3) et de la hampe du drapeau (2) est réfléchissante et/ou bien luminescente dans le cas où elle reçoit un rayonnement.

4. Drapeau de signalisation selon l'une des revendications 1 à 3, **caractérisé en ce que** la hampe du drapeau (2) présente une alimentation en énergie (8) destinée aux éléments luminaires (1), qui contient au moins une batterie, logée dans la poignée (8), qui est susceptible d'être reliée aux éléments luminaires (1), par l'intermédiaire d'un interrupteur marche/arrêt (4) disposé sur la hampe du drapeau (2).

5. Drapeau de signalisation selon l'une des revendications 1 à 4, **caractérisé en ce que** la hampe du drapeau (2) est constitué au moins partiellement d'un matériau transparent et les éléments luminaires (1) sont disposés à l'intérieur de la hampe du drapeau.

6. Système de drapeaux, constitué d'un nombre prédéterminé de drapeaux de signalisation selon l'une des revendications 1 à 5, **caractérisé en ce qu'**est prévu un support de rangement (6), pour recevoir un nombre prédéterminé de drapeaux de signalisation, présentant des fixations (13), identifiées pour les différents drapeaux de signalisation, ainsi que des contacts de branchement électrique, pour assurer la liaison électrique des batteries (8) de chaque drapeau de signalisation à ses éléments luminaires (1)

7. Système de drapeaux selon la revendication 6, **caractérisé en ce qu'**aux fixations (13), disposées sur le support de rangement (6), fixations prévues pour les drapeaux de signalisation, sont associés des voyants lumineux clignotants (15) à la couleur de signalisation respective, ainsi que des interrupteurs électriques (17) à actionnement manuel.

8. Système de signalisation pour le sport mécanique, prévu pour l'actionnement à partir de postes de piste sur un circuit de compétition, constitué d'un nombre prédéterminé de drapeaux de signalisation de différentes couleurs, présentés à partir des postes de circuit respectifs en cas de situation déterminée de compétition,
**caractérisé par**
- un nombre prédéterminé de drapeaux de signalisation selon l'une des revendications 1 à 5 ou le système de drapeaux selon la revendication 6 ou 7,
- un support de rangement (6) commun avec des fixations (13) pour les différents drapeaux de signalisation,
- un dispositif de clignotement (20) équipé de voyants clignotants (21) s'éclairant dans les couleurs des drapeaux de signalisation, et
- un appareil de commande électrique (5) pour le fonctionnement des drapeaux de signalisation et du dispositif de clignotement (20).

9. Système de signalisation selon la revendication 8, **caractérisé en ce qu'**au moins l'appareil de commande (5) est relié au poste de contrôle central du circuit de compétition ou à un ordinateur personnel (32) et une imprimante (36), pour l'échange d'ordres et d'informations.

10. Système de signalisation selon la revendication 8 ou 9, **caractérisé par** une unité de réception et/ou d'émission (30, 31 ; 37) pour des signaux optiques et acoustiques venant de et allant au poste de contrôle.

11. Système de signalisation selon l'une des revendications 8 à 10, **caractérisé en ce que** le support de rangement pour drapeaux (6) présente pour chaque drapeau de signalisation, un luminaire clignotant (15) de même couleur que le drapeau.

12. Système de signalisation selon l'une des revendications 8 à 11, **caractérisé en ce que**, à titre d'indication ou de directive pour les postes de piste, dans le but d'extraire un drapeau de signalisation déterminé depuis le support de rangement pour les drapeaux (6), des luminaires clignotants sélectionnés du support de rangement pour les drapeaux sont susceptibles d'être activés depuis le poste de contrôle.

13. Système de signalisation selon l'une des revendications 8 à 12, **caractérisé en ce que**, à l'extraction d'un drapeau de signalisation depuis le support de rangement pour les drapeaux (6), les voyants clignotants (1) de cette couleur de signalisation et les luminaires clignotants (21) afférents du dispositif de clignotement (20) sont activés automatiquement.

14. Système de signalisation selon l'une des revendications 8 à 13, **caractérisé en ce qu'**à chaque drapeau de signalisation et à sa fixation (13) est associé un dispositif de branchement électrique qui, lors de l'extraction du drapeau de signalisation, établit une liaison électrique entre sa batterie et ses luminaires clignotants (1), ainsi qu'une liaison de communication vers le poste de contrôle, par l'intermédiaire de l'appareil de commande électrique.

15. Système de signalisation selon la revendication 10, **caractérisé en ce que** l'unité de réception contient un casque écouteur (37) pour les postes de piste.

16. Système de signalisation selon l'une des revendications 8 à 15, **caractérisé en ce qu'**un interrupteur électrique (17), à actionnement manuel, est prévu pour mise en service et hors service, à dessein, du dispositif de clignotement (20), sur le support de rangement (6), pour chaque drapeau de signalisation.

17. Système de signalisation selon l'une des revendications 8 à 16, **caractérisé en ce que** les différents composants, tels que le support de rangement (6), le dispositif de clignotement (20) et l'appareil de commande (5), sont réalisés sous forme de pièce individuelle portative.

18. Système de signalisation selon l'une des revendications 8 à 17, **caractérisé en ce qu'**est prévu au moins un calculateur électronique, dans lequel toutes les données, ordres et informations du système de signalisation, ainsi que des données venant des boucles d'inductions installées dans le circuit, sont introduites, ce calculateur, par un traitement combinatoire de ces données, d'après un programme correspondant, déterminant le déroulement exact de la compétition pour chaque véhicule individuel, affichant sur au moins un moniteur et enregistrant en vue d'une réutilisation postérieure.
